# EUROPÄISCHE PATENTANMELDUNG

(11) **EP 4 678 828 A1**
(43) Veröffentlichungstag der Anmeldung: **14.01.2026**
(21) Anmeldenummer: 25183917.1
(22) Anmeldetag: 19.06.2025
(51) Int. Cl.: E02F 3/10, E02D 3/12

(54) **BAGGERANBAUEINHEIT ZUM EINBRINGEN EINES BINDEMITTELS IN EINEN BODEN SOWIE BODENBEARBEITUNGSMASCHINE**

(30) Priorität: 11.07.2024 DE 102024119707
(71) Anmelder: KEMROC Spezialmaschinen GmbH, 36433 Leimbach (DE)
(72) Erfinder: Ertmer, Klaus, 36433 Leimbach (DE)
(74) Vertreter: Engel, Christoph Klaus

(57) **Zusammenfassung**

Die Erfindung betrifft eine Baggeranbaueinheit zum Einbringen eines Bindemittels in einen Boden. Das Bindemittel wird beim Einbringen in den Boden mit aufgefrästen Bestandteilen des Bodens vermischt und verfestigt, sodass eine feste Struktur im Boden entsteht. Die Baggeranbaueinheit umfasst eine Anbaukonsole (01) zur Befestigung der Baggeranbaueinheit an einen beweglichen Auslegerarm eines Baggers sowie mindestens einen Motor (13). Die Baggeranbaueinheit umfasst zudem mindestens zwei Kettenschwerter (02), welche sich jeweils ausgehend von der Anbaukonsole (01) bis zu einem Schwertkopf des jeweiligen Kettenschwertes (02) erstrecken und welche jeweils eine Führungsschiene und eine auf der Führungsschiene umlaufende Fräskette (04) umfassen. Die Fräsketten (04) sind gemeinsam durch den mindestens einen Motor (13) antreibbar. Die Kettenschwerter (02) umfassen jeweils eine ausgehend von der Anbaukonsole (01) entlang der jeweiligen Führungsschiene bis zum Schwertkopf verlaufende Förderleitung zum Fördern des Bindemittels. Die Kettenschwerter (02) sind beabstandet zueinander angeordnet. Im Weiteren betrifft die Erfindung eine Bodenbearbeitungsmaschine zum Einbringen eines Bindemittels in einen Boden.

## Beschreibung

Die Erfindung betrifft eine Baggeranbaueinheit zum Einbringen eines Bindemittels in einen Boden. Das Bindemittel wird beim Einbringen in den Boden mit aufgefrästen Bestandteilen des Bodens vermischt und verfestigt, sodass eine feste Struktur im Boden entsteht. Das einzubringende Bindemittel ist bevorzugt durch Frischbeton gebildet, sodass beispielsweis Betonwände im Boden geschaffen werden können. Im Weiteren betrifft die Erfindung eine Bodenbearbeitungsmaschine zum Einbringen eines Bindemittels in einen Boden.

Aus der EP 2 324 158 B1 ist eine Baggeranbaufräse bekannt, die sich vor allem zum Aufbrechen harter Flächen aus Gestein, Asphalt oder Beton sowie zum Gesteinsabbau eignet.

Die DE 10 2015 115 543 B4 beschreibt eine Streifenfräse mit wenigstens zwei voneinander beabstandeten Hauptfräsen. Die Hauptfräsen dienen der Erzeugung von Fräskanälen und sind auf einer gemeinsamen Achse angeordnet. Außerdem ist wenigstens eine Feinfräsvorrichtung vor oder hinter der Streifenfräse angeordnet. Die Feinfräsvorrichtung besitzt wenigstens ein Fräswerkzeug mit geringerer Frästiefe als die der beiden Hauptfräsen. Die gesamte Vorrichtung ist vergleichsweise groß und schwer und eignet sich daher nur zum Einsatz auf ebenen, gut zugänglichen Flächen. Eine tiefe Bodenbearbeitung gelingt mit dieser Vorrichtung nicht.

Die DE 10 2005 023 966 A1 beschreibt eine Vorrichtung zur Bearbeitung der Böden für Reihenkulturen. Die Vorrichtung nutzt zur Lockerung des Bodens ein Fräsrohr. Das Fräsrohr kann maximal bis zu seiner Drehachse in den Boden eindringen, sodass entweder nur geringe Bearbeitungstiefen oder aber sehr große Vorrichtungen resultieren.

Die EP 4 209 636 A1 beschreibt eine Bodenfräse zum Vorbereiten von Waldböden zur Baumbepflanzung, die eine Baggeranbaufräse mit einer Anbaukonsole zur Befestigung an einem beweglichen Auslegerarm eines Baggers umfasst. Diese Fräse besitzt mindestens einen Motor, zwei rotierend angetriebene Querschneidköpfe und eine angetriebene umlaufende Fräskette mit zahlreichen Fräsmeißeln. Die Querschneidköpfe sind beidseitig zu der Längsachse der Anbaukonsole angebracht.

Die JP 2001 226952 A zeigt eine Bodenrühr- und Mischvorrichtung zur Bodenverbesserung. Diese weist eine Verfestigungsmaterial-Zufuhreinheit, eine vertikal umlaufende Kette mit Rührplatten und einen Motor auf, wobei mehrere der Rühr- und Mischvorrichtungen seitlich verbunden und in einer Reihe angeordnet sind. Die Ketten werden nicht gemeinsam angetrieben.

Die JP H09-189026 A zeigt eine Bodenbearbeitungsmaschine zum Bauen von Fundamenten. Die Bodenbearbeitungsmaschine umfasst mehrere Antriebskettenräder an der Oberseite eines Maschinenrahmens, einen jeweiligen Antrieb an der Unterseite des Maschinenrahmens und mehrere angetriebene Kettenräder. Rührblätter zwischen den Kettenrädern werden durch das Antreiben von mehreren Ketten mit jeweils unterschiedlicher Drehrichtung zueinander bewegt.

Die JP 2003-74050 A zeigt eine Bodenverbesserungsvorrichtung zum Verbessern von Boden durch Ausheben und Mischen. Hierfür rotiert eine an einem Kettenpaar befestigte Rührplatte. Die Vorrichtung besitzt eine Zuführleitung mit zwei Düsen am unteren Ende.

Die JP 2000-17651 A zeigt eine Rühr- und Mischvorrichtung zur Bodenverbesserung in Form eines Grabenbaggers mit mehreren parallelen Ketten. Mehrere aus umlaufenden Ketten mit Rührblättern bestehende Rühreinheiten sind in zwei Reihen nebeneinander angeordnet. Ein Verfestigungsmittel wird gerührt und gemischt, während es in den Boden befördert wird.

Die JP 2007-77649 A zeigt ein Bodenverbesserungsgerät für einen Bagger, welches über eine Drehvorrichtung an einem Arm des Baggers aufgehängt wird. Eine Kette mit Fräsmeißeln ist um Antriebsräder und angetriebene Räder geführt, die an der Ober- und Unterseite einer Schneidesäule angeordnet sind. Die Schneidesäule wird auf und ab bewegt und gräbt dabei in horizontaler Richtung.

Aus der Produktbroschüre "Kemsolid build on solid foundations" der Kemroc Spezialmaschinenbau GmbH, 2023-05, ist ein Mischschwert als ein Anbauteil für Bagger, Bohr- und Rammgeräte zur Herstellung von gefrästen Erdbetonwänden bekannt. Das Mischschwert umfasst ein Kettenschwert und eine Förderleitung für Frischbeton. Mit diesem Mischschwert können in einem einzigen Arbeitsschritt ein Boden aufgefräst sowie Frischbeton in den Boden eingebracht und mit dem Boden vermischt werden, sodass eine Erdbetonwand im Boden entsteht. Allerdings können nur einfache streifenartige Strukturen erzeugt werden, die beispielsweise für sandhaltige Böden nur begrenzte Möglichkeiten der Stabilisierung bieten.

Die Aufgabe der vorliegenden Erfindung besteht ausgehend vom Stand der Technik darin, komplexe Strukturen aus Beton, teils in einer großen Tiefe und in einem einzigen Arbeitsschritt in einen Boden einbringen zu können.

Erfindungsgemäß wird die Aufgabe gelöst durch eine Baggeranbaueinheit gemäß dem beigefügten Anspruch 1 sowie durch eine Bodenbearbeitungsmaschine gemäß dem beigefügten nebengeordneten Anspruch 13.

Die erfindungsgemäße Baggeranbaueinheit bildet ein austauschbares Zubehörteil für einen Bagger. Unter einem Bagger wird hier eine Baumaschine zum Lösen und Bewegen von Boden und Fels verstanden, was auch Bohr- und Rammgeräte einschließt. Die Baggeranbaueinheit ist an einen beweglichen Auslegerarm des Baggers lösbar befestigbar.

Die Baggeranbaueinheit dient zum Einbringen eines Bindemittels in einen Boden. Unter dem Begriff Boden wird hier die äußere Hülle der Erde verstanden, welche natürlich oder bereits durch den Menschen bearbeitet sein kann. Der Boden kann beispielsweise durch Erdreich oder durch einen Sandboden gebildet sein. Das in den Boden eingebrachte Bindemittel verfestigt und bildet im Boden eine feste Struktur aus. Bevorzugt ist die Baggeranbaueinheit so ausgebildet, dass das Bindemittel beim Einbringen in den Boden mit aufgefrästen Teilen des Bodens vermischt wird, sodass eine Mischung aus dem Bindemittel und dem Boden entsteht, welche zu einer festen Struktur verfestigt. Das Bindemittel ist bevorzugt durch eine Flüssigkeit oder durch eine Suspension gebildet. Das Bindemittel umfasst bevorzugt Zement und Wasser. Das Bindemittel ist besonders bevorzugt durch Frischbeton gebildet. Das Bindemittel kann aber auch durch andere Materialen wie beispielsweise ein Harz oder einen Klebstoff gebildet sein.

Die Baggeranbaueinheit umfasst eine Anbaukonsole zur lösbaren Befestigung der Baggeranbaueinheit an den beweglichen Auslegerarm des Baggers. Die Anbaukonsole ist daher dazu ausgebildet, an dem beweglichen Auslegerarm lösbar befestigt zu werden. Hierfür bildet die Anbaukonsole eine mechanische Schnittstelle der Baggeranbaueinheit zum Auslegerarm des Baggers.

Die Baggeranbaueinheit umfasst mindestens einen Motor. Der mindestens eine Motor ist bevorzugt durch einen von dem Bagger versorgbaren Hydraulikmotor oder durch einen Elektromotor gebildet.

Die Baggeranbaueinheit umfasst mindestens zwei Kettenschwerter, durch welche der Boden aufgefräst werden kann, indem die Kettenschwerter von dem Bagger in den Boden eingetaucht werden. Die Kettenschwerter erstrecken sich jeweils ausgehend von der Anbaukonsole bis zu einem Schwertkopf des jeweiligen Kettenschwertes. Die Schwertköpfe bilden jeweils das distale Ende des jeweiligen Kettenschwertes. Die Kettenschwerter sind dazu ausgebildet, dass sie beginnend mit ihren Schwertköpfen in den Boden eindringen. Die Kettenschwerter weisen jeweils eine Führungsschiene und eine auf der Führungsschiene umlaufende Fräskette auf. Die Fräsketten dienen dazu, den Boden aufzufräsen, während die Kettenschwerter in den Boden eindringen. Die Fräsketten gleiten jeweils umlaufend auf der jeweiligen Führungsschiene. Die Fräsketten sind gemeinsam durch den mindestens einen Motor antreibbar. Somit bewegen sich die Fräsketten grundsätzlich gemeinsam auf den Führungsschienen. Die Fräsketten bewegen sich daher synchron.

Die Kettenschwerter umfassen weiterhin jeweils eine ausgehend von der Anbaukonsole entlang der jeweiligen Führungsschiene bis zum Schwertkopf verlaufende Förderleitung zum Fördern des Bindemittels. Somit kann das Bindemittel von der Anbaukonsole bis zu den Schwertköpfen gefördert werden, wo es austritt. Da sich die Schwertköpfe während der Benutzung im Boden befinden, tritt das Bindemittel im Boden aus, wobei die laufenden Fräsketten das Bindemittel mit aufgefrästen Bestandteilen des Bodens bevorzugt vermischen, sodass ein Bindemittel-BodenGemisch entsteht. In diesem Sinne können die Kettenschwerter auch als Mischschwerter bezeichnet werden.

Die Kettenschwerter sind beabstandet zueinander angeordnet. Somit treten während der Benutzung grundsätzlich mindestens zwei Kettenschwerter bzw. Mischschwerter zeitglich in den Boden ein. Daher werden durch die Baggeranbaueinheit in einem einzigen Arbeitsvorgang mindestens zwei beabstandete stabilisierende Strukturen im Boden geschaffen, die in vielen Fällen eine deutlich stärkere Stabilisierung des Bodens als eine einfache Struktur ermöglichen. Die Schwertköpfe liegen bevorzugt auf einer Geraden, welche senkrecht zu einer Vorschubrichtung der Baggeranbaueinheit angeordnet ist. Diese Gerade ist bevorzugt parallel zu einer Oberfläche des Bodens ausgerichtet. Die Vorschubrichtung fällt bevorzugt mit einer Haupterstreckungsrichtung der Kettenschwerter bzw. der Führungsschienen zusammen. Die Kettenschwerter sind bevorzugt gleich. Die Kettenschwerter liegen bevorzugt in einer Ebene. Hierfür liegen die Haupterstreckungsrichtungen der Kettenschwerter bevorzugt in einer Ebene. Die Kettenschwerter sind bevorzugt parallel angeordnet. Hierfür sind die Haupterstreckungsrichtungen der Kettenschwerter bevorzugt parallel zueinander angeordnet.

Ein besonderer Vorteil der Baggeranbaueinheit besteht darin, dass aufwandsarm doppelte, dreifache oder mehrfache Strukturen aus Beton in einer großen Tiefe in einem einzigen Arbeitsschritt in einen Boden eingebracht werden können. Beispielsweise können in einem einzigen Arbeitsschritt zwei parallele Stützwände für einen Gleisbau im Boden geschaffen werden.

Ein weiterer besonderer Vorteil der Baggeranbaueinheit besteht darin, dass sie mindestens zwei Kettenschwerter trägt und daher deutlich leichter als zwei Baggeranbaueinheiten mit jeweils einem Kettenschwert ausgeführt werden kann, welche beispielsweise über einen Y-Arm an einen Bagger angebracht werden.

Ein weiterer Vorteil der Baggeranbaueinheit besteht darin, dass im Gegensatz zu zwei Baggeranbaueinheiten mit jeweils einem Kettenschwert garantiert wird, dass die Fräsketten sich immer synchron bewegen, da sie gemeinsam durch den mindestens einen Motor angetrieben werden. Bei Verwendung von zwei Baggeranbaueinheiten mit jeweils einem Kettenschwert kann es aufgrund unterschiedlicher Bodenbeschaffenheiten dazu kommen, dass sich die Fräsketten unterschiedlich bewegen oder gar eine der Fräsketten zum Stillstand kommt, da sich die Antriebsmomente nicht verteilen. Hingegen ist bei der erfindungsgemäßen Baggeranbaueinheit eine Verteilung des Antriebsmomentes auf sämtliche der Fräsketten grundsätzlich gewährleistet, da diese gemeinsam angetrieben werden.

Bei bevorzugten Ausführungsformen umfasst die Baggeranbaueinheit mindestens drei der Kettenschwerter, wodurch mindestens drei beabstandete stabilisierende Strukturen im Boden geschaffen werden können, die eine besonders starke Stabilisierung auch in einem sehr weichen oder sandigen Boden ermöglichen.

Ein Abstand zwischen zwei benachbarten der Kettenschwerter beträgt bevorzugt mindestens 0,5 m. Die gleichen Kettenschwerter weisen jeweils eine Länge auf, welche bevorzugt mindestens 3 m und weiter bevorzugt mindestens 5 m beträgt.

Bei bevorzugten Ausführungsformen umfassen die Kettenschwerter jeweils ein Kettenrad zum Antrieb der jeweiligen Fräskette. Die Fräsketten laufen auf dem jeweiligen Kettenrad. Die Kettenräder sitzen gemeinsam drehfest auf einer Antriebswelle oder bilden jeweils selbst einen Abschnitt einer Antriebswelle. Die Antriebswelle ist durch den mindestens einen Motor antreibbar. Hierdurch sind eine synchrone Bewegung der Fräsketten und eine Verteilung des Antriebsmomentes des mindestens einen Motors auf sämtliche der Fräsketten gewährleistet.

Die Antriebswelle ist bevorzugt unmittelbar mit einer Abtriebswelle des mindestens einen Motors verbunden oder durch eine Abtriebswelle des mindestens einen Motors gebildet. Insofern die Antriebswelle durch die Abtriebswelle des mindestens einen Motors gebildet ist, sitzen sämtliche der Kettenräder drehfest auf der Abtriebswelle des mindestens einen Motors oder bilden jeweils selbst einen Abschnitt der Abtriebswelle. Insofern die Baggeranbaueinheit mindestens zwei der Motoren umfasst, so weisen diese bevorzugt eine gemeinsame Abtriebswelle auf.

Bei bevorzugten Ausführungsformen ist zwischen den Kettenrädern jeweils mindestens ein austauschbares Distanzelement angeordnet, durch welches ein Abstand zwischen den Kettenschwertern definiert ist. Durch einen Austausch der Distanzelemente kann der Abstand zwischen den Kettenschwertern verändert werden, wodurch die Baggeranbaueinheit an verschiedene Anforderungen angepasst werden kann. Das Distanzelement bzw. die Distanzelemente sind bevorzugt jeweils durch einen Verbindungsflansch gebildet, welcher selbst einen Abschnitt der Antriebswelle bildet. Bevorzugt ist die Antriebswelle durch abwechselnde Abschnitte der Verbindungsflansche und der Kettenräder gebildet. Bevorzugt ist die Antriebswelle ausschließlich durch den mindestens einen Verbindungsflansch und die Kettenräder gebildet. Alternativ bevorzugt sitzen die Distanzelemente auf der Antriebswelle zwischen den Kettenrädern.

Bevorzugt ist auch die gesamte Baggeranbaueinheit in ihrer Breite veränderlich, um an die durch die Distanzelemente definierten variierbaren Abstände der Kettenschwerter angepasst werden zu können. Die Baggeranbaueinheit umfasst bevorzugt eine Verbindungsplatte, an welcher die Kettenschwerter über ihre Führungsschienen bevorzugt an verschiedenen Positionen befestigbar sind, um die Kettenschwerter in den durch die Distanzelemente definierten variierbaren Abständen gegeneinander und/oder gegenüber der Anbaukonsole zu fixieren. Die Verbindungsplatte ist bevorzugt austauschbar, sodass durch unterschiedliche Ausführungen der Verbindungsplatte unterschiedliche Abstände zwischen den Kettenschwertern und/oder unterschiedliche Anzahlen der Kettenschwerter konfiguriert werden können. Auch die Anbaukonsole ist bevorzugt austauschbar, sodass durch unterschiedliche Ausführungen der Anbaukonsole unterschiedliche Breiten der Baggeranbaueinheit konfiguriert werden können.

Die Baggeranbaueinheit ist bevorzugt modular aufgebaut, wofür die Kettenschwerter und die Distanzelemente sowie bevorzugt auch die Verbindungsplatte und bevorzugt auch die Anbaukonsole jeweils austauschbare Module bilden. Ein Modulsatz umfasst bevorzugt unterschiedliche Ausführungen der Kettenschwerter, die sich bevorzugt in ihrer Länge und/oder in ihrer Breite unterscheiden. Der Modulsatz umfasst bevorzugt unterschiedliche Ausführungen der Distanzelemente, die sich in ihrer axialen Länge unterscheiden. Der Modulsatz umfasst bevorzugt unterschiedliche Ausführungen der Verbindungsplatten, die sich in ihrer Breite und/oder der Anzahl der daran befestigbaren Kettenschwerter unterscheiden. Der Modulsatz umfasst bevorzugt unterschiedliche Ausführungen der Anbaukonsole, die sich in ihrer Breite unterscheiden. So kann auf der Grundlage des Modulsatzes die Baggeranbaueinheit beispielsweise wahlweise mit zwei, drei oder vier der Kettenschwerter und mit wahlweise unterschiedlichen Abständen der Kettenschwerter konfiguriert werden.

Bei bevorzugten Ausführungsformen weisen die Fräsketten jeweils eine Vielzahl an Fräsmeißeln auf. Die Fräsmeißel sind dazu ausgebildet, den Boden aufzufräsen. Die Fräsmeißel sind bevorzugt gleichverteilt auf einer Außenseite der Fräsketten angeordnet. Bei bevorzugten Ausführungsformen sind die Fräsmeißel in mindestens zwei Reihen auf den einzelnen Fräsketten angeordnet. Der Abstand der beiden Reihen bestimmt eine Breite der in den Boden einzubringenden Struktur.

Bei bevorzugten Ausführungsformen ist der mindestens eine Motor durch einen von dem Bagger versorgbaren Hydraulikmotor oder durch einen Elektromotor gebildet. Der mindestens eine Hydraulikmotor wird bevorzugt über eine Hydraulikleitung versorgt, welche ausgehend vom Bagger entlang dessen Auslegerarm und entlang der Anbaukonsole zu dem mindestens einen Hydraulikmotor geführt ist. Der alternativ nutzbare mindestens eine Elektromotor wird bevorzugt über eine elektrische Leitung entlang dieser Wegführung versorgt.

Bevorzugte Ausführungsformen umfassen mindestens zwei der Motoren. Die beiden Motoren sind bevorzugt jeweils an einem axialen Ende der Antriebwelle angeordnet. Die Motoren weisen bevorzugt eine gemeinsame Abtriebswelle auf, welche auch die Antriebswelle bildet.

Die Fräsketten weisen jeweils eine Kettenspannung auf, mit welcher diese auf der jeweiligen Führungsschiene laufen. Bei bevorzugten Ausführungsformen weist die Baggeranbaueinheit eine Kettenspanneinreichung zur gemeinsamen Verstellung der Kettenspannungen der Fräsketten auf. Es bedarf also nur einer einzigen Kettenspanneinreichung, um die Kettenspannungen sämtlicher der Fräsketten einzustellen, wodurch Aufwand und Gewicht eingespart werden. Zudem wird gewährleistet, dass die Kettenspannungen der Fräsketten nahezu gleich sind. Die Kettenspanneinreichung umfasst bevorzugt mindestens einen Aktuator, mit welchem ein Abstand zwischen der Antriebswelle und den Führungsschienen der Kettenschwerter veränderlich ist. Der mindestens eine Aktuator ist bevorzugt durch einen Hydraulikzylinder gebildet.

Die erfindungsgemäße Bodenbearbeitungsmaschine dient zum Einbringen eines Bindemittels in einen Boden. Die Bodenbearbeitungsmaschine umfasst einen Bagger mit einem beweglichen Auslegerarm. Die Bodenbearbeitungsmaschine umfasst zudem die erfindungsgemäße Baggeranbaueinheit, welche an einem distalen Ende des Auslegerarmes lösbar angebracht ist. Die Bodenbearbeitungsmaschine umfasst bevorzugt eine der beschriebenen bevorzugten Ausführungsformen der erfindungsgemäßen Baggeranbaueinheit. Die Bodenbearbeitungsmaschine weist bevorzugt auch Merkmale auf, die im Zusammenhang mit der erfindungsgemäßen Baggeranbaueinheit beschrieben sind.

Weitere Vorteile, Einzelheiten und Weiterbildungen der Erfindung ergeben sich aus der nachfolgenden Beschreibung bevorzugter Ausführungsformen, unter Bezugnahme auf die Zeichnung. Es zeigen:
- Fig. 1: eine perspektivische Explosionsdarstellung einer ersten bevorzugten Ausführungsform einer erfindungsgemäßen Baggeranbaueinheit mit vier Kettenschwertern;
- Fig. 2: eine Vorderansicht der in Fig. 1 gezeigten Ausführungsform im montierten Zustand;
- Fig. 3: eine Seitenansicht der in Fig. 1 gezeigten Ausführungsform im montierten Zustand;
- Fig. 4: eine Vorderansicht einer zweiten bevorzugten Ausführungsform der erfindungsgemäßen Baggeranbaueinheit mit zwei Kettenschwertern; und
- Fig. 5: eine Seitenansicht der in Fig. 4 gezeigten Ausführungsform.

Fig. 1 zeigt eine perspektivische Explosionsdarstellung einer ersten bevorzugten Ausführungsform einer erfindungsgemäßen Baggeranbaueinheit. Die Baggeranbaueinheit besitzt für eine Befestigung an einem Auslegerarm (nicht gezeigt) eines Baggers eine Anbaukonsole 01. Die Anbaukonsole 01 wird in bekannter Weise an den Auslegerarm (nicht gezeigt) eines Trägergerätes, insbesondere eines Baggers (nicht gezeigt) angeflanscht.

Die Baggeranbaueinheit umfasst in dieser Ausführungsform vier Kettenschwerter 02, mit denen ein Boden (nicht gezeigt) aufgefräst werden kann. Die vier Kettenschwerter 02 sind gleich ausgeführt sowie parallel und beabstandet angeordnet. Die vier Kettenschwerter 02 weisen jeweils eine Führungsschiene 03 und eine auf der Führungsschiene 03 laufende Fräskette 04 auf. Die Fräsketten 04 weisen jeweils eine Vielzahl an bevorzugt gleich verteilten Fräsmeißeln 06 auf, die vorzugsweise in zwei Reihen auf den einzelnen Fräsketten 04 angeordnet sind.

Die Kettenschwerter 02 besitzen jeweils eine Befestigungsplatte 07 die in verschiedenen Positionen an eine Verbindungsplatte 08 angeschraubt werden kann, um die vier Kettenschwerter 02 zu einer Einheit zusammenzufügen. An der Verbindungsplatte 08 werden zudem eine linke Seitenkonsole 09 und eine rechte Seitenkonsole 10 befestigt. Auch kann die Verbindungsplatte 08 gegen eine Ausführung in einer anderen Länge ausgetauscht werden.

Die Kettenschwerter 02 besitzen jeweils ein Kettenrad 11, über welches die jeweilige Fräskette 04 angetrieben wird. Die Kettenräder 11 weisen eine gemeinsame Achse (nicht dargestellt) auf und sind im montierten Zustand über Verbindungsflansche 12 drehfest miteinander verbunden. Die Verbindungsflansche 12 stellen austauschbare Distanzelemente dar. Sie sind in verschiedenen axialen Längen verfügbar. Die axialen Längen der Verbindungsflansche 12 bestimmen den Abstand der Kettenschwerter 02. Somit können durch einen Austausch der Verbindungsflansche 12 unterschiedliche Abstände zwischen den Kettenschwertern 02 erzielt werden. Hierfür sind zudem die Kettenschwerter 02 mit ihren Befestigungsplatten 07 an anderen Positionen an die Verbindungsplatte 08 anzuschrauben oder andere Ausführungen der Verbindungsplatte 08 verfügbar, welche eine andere Länge aufweisen.

Die Baggeranbaueinheit umfasst zudem zwei Hydraulikmotoren 13, welche gemeinsam jeweils über eine Antriebsbaugruppe 14 die Kettenräder 11 sämtlicher der Kettenschwerter 02 antreiben. Die beiden Hydraulikmotoren 13 und die Kettenräder 11 sämtlicher der Kettenschwerter 02 weisen eine gemeinsame Achse (nicht dargestellt) auf und bilden im montierten Zustand mit den Verbindungsflanschen 12 eine gemeinsame Welle, die daher sowohl eine Antriebswelle als auch eine Abtriebswelle bildet. Die Verbindungsflansche 12 dienen somit sowohl der Beabstandung der Kettenschwerter 02 als auch der Übertragung des Drehmoments zwischen den Kettenrädern 11.

Die Baggeranbaueinheit umfasst in den Seitenkonsolen 09, 10 jeweils einen Antriebsschlitten 16, an denen die Antriebsbaugruppen 14 befestigt sind. Die Positionen der Antriebsschlitten 16 gegenüber den Seitenkonsolen 09, 10 sind jeweils über zwei hydraulische Spannzylinder 17 veränderbar, wodurch auch die Position der durch die Kettenräder 11 und die Verbindungsflansche 12 gebildeten Welle gegenüber den Führungsschienen 03 der Kettenschwerter 02 veränderbar ist. Hierdurch kann die Kettenspannung der Fräsketten 04 verändert werden. Die Kettenspannung wird also immer gemeinsam für sämtliche der Fräsketten 04 verändert, indem die Spannzylinder 17 aktuiert werden.

Hydraulikleitungen (nicht dargestellt) für die Hydraulikmotoren 13 und für die hydraulischen Spannzylinder 17 verlaufen durch einen Hydrauliktunnel 18 an der Anbaukonsole 01, um dort an Hydraulikanschlüsse (nicht dargestellt) des Baggers angeschlossen werden zu können.

Die Kettenschwerter 02 umfassen weiterhin jeweils eine ausgehend von der Anbaukonsole 01 entlang der jeweiligen Führungsschiene 03 verlaufende Förderleitung (nicht gezeigt) zum Fördern von Frischbeton.

Fig. 2 zeigt eine Vorderansicht der in Fig. 1 gezeigten ersten Ausführungsform der erfindungsgemäßen Baggeranbaueinheit im montierten Zustand. In dieser Ansicht ist insbesondere zu erkennen, dass die vier Kettenschwerter 02 parallel und beabstandet zueinander angeordnet sind. Der Abstand zwischen benachbarten Kettenschwertern ist zumindest so groß, dass die Fräsmeißel nicht kollidieren und dass auch noch Raum für den zu lockernden Boden verbleibt. Bei hartem, gesteinshaltigem Boden wird der Abstand der Kettenschwerter ggf. breiter gewählt als bei weichem, sandigem Boden.

Fig. 3 zeigt eine Seitenansicht der in Fig. 1 gezeigten ersten Ausführungsform der erfindungsgemäßen Baggeranbaueinheit im montierten Zustand. In dieser Ansicht ist insbesondere zu erkennen, wie die Position des Antriebsschlittens 16 gegenüber der Seitenkonsole 09 über die beiden hydraulischen Spannzylinder 17 veränderbar ist.

Fig. 4 zeigt eine Vorderansicht einer zweiten bevorzugten Ausführungsform der erfindungsgemäßen Baggeranbaueinheit im montierten Zustand. Diese zweite Ausführungsform gleicht zunächst der in Fig. 1 gezeigten ersten Ausführungsform. Im Unterschied zu der in Fig. 1 gezeigten ersten Ausführungsform weist die zweite Ausführungsform nur zwei statt vier der Kettenschwerter 02 auf. Folglich wird auch nur einer der Verbindungsflansche 12 benötigt. Zudem sind im Unterschied zu der in Fig. 1 gezeigten ersten Ausführungsform die Kettenschwerter 02 länger ausgeführt.

Fig. 5 zeigt eine Seitenansicht der in Fig. 4 gezeigten zweiten Ausführungsform der erfindungsgemäßen Baggeranbaueinheit im montierten Zustand.

### Bezugszeichenliste

- 01: Anbaukonsole
- 02: Kettenschwert
- 03: Führungsschiene
- 04: Fräskette
- 05: -
- 06: Fräsmeißel
- 07: Befestigungsplatte
- 08: Verbindungsplatte
- 09: linke Seitenkonsole
- 10: rechte Seitenkonsole
- 11: Kettenrad
- 12: Verbindungsflansch
- 13: Hydraulikmotor
- 14: Antriebsbaugruppe
- 15: -
- 16: Antriebsschlitten
- 17: Spannzylinder
- 18: Hydrauliktunnel

## Patentansprüche

1. Baggeranbaueinheit zum Einbringen eines Bindemittels in einen Boden, umfassend:
- eine Anbaukonsole (01) zur Befestigung der Baggeranbaueinheit an einem beweglichen Auslegerarm eines Baggers;
- mindestens einen Motor (13); und
- mindestens zwei Kettenschwerter (02), welche sich jeweils ausgehend von der Anbaukonsole (01) bis zu einem Schwertkopf des jeweiligen Kettenschwertes (02) erstrecken und welche jeweils eine Führungsschiene (03) und eine auf der Führungsschiene (03) umlaufende Fräskette (04) umfassen; wobei die Fräsketten (04) gemeinsam durch den mindestens einen Motor (13) antreibbar sind; wobei die Kettenschwerter (02) weiterhin jeweils eine ausgehend von der Anbaukonsole (01) entlang der jeweiligen Führungsschiene (03) bis zum Schwertkopf verlaufende Förderleitung zum Fördern des Bindemittels umfassen; und wobei die Kettenschwerter (02) beabstandet zueinander angeordnet sind.

2. Baggeranbaueinheit nach Anspruch 1, **dadurch gekennzeichnet, dass** die Kettenschwerter (02) jeweils ein Kettenrad (11) zum Antrieb der jeweiligen Fräskette (04) umfassen, wobei die Kettenräder (11) gemeinsam auf einer Antriebswelle sitzen oder jeweils einen Abschnitt einer Antriebswelle bilden, und wobei die Antriebswelle durch den mindestens einen Motor (13) antreibbar ist.

3. Baggeranbaueinheit nach Anspruch 2, **dadurch gekennzeichnet, dass** die Antriebswelle unmittelbar mit einer Abtriebswelle des mindestens einen Motors (13) verbunden ist oder durch eine Abtriebswelle des mindestens einen Motors (13) gebildet ist.

4. Baggeranbaueinheit nach Anspruch 2 oder 3, **dadurch gekennzeichnet, dass** zwischen den Kettenrädern (11) jeweils mindestens ein austauschbares Distanzelement (12) angeordnet ist, durch welches ein Abstand zwischen den Kettenschwertern (02) definiert ist.

5. Baggeranbaueinheit nach Anspruch 4, **dadurch gekennzeichnet, dass** eine Verbindungsplatte (08) vorgesehen ist, an welcher die Kettenschwerter (02) über ihre Führungsschienen an verschiedenen Positionen festlegbar sind, wobei die Kettenschwerter (02) in durch das mindestens eine oder mehrere Distanzelemente (12) definierten Abständen gegeneinander und/oder gegenüber der Anbaukonsole festlegbar sind.

6. Baggeranbaueinheit nach Anspruch 5, **dadurch gekennzeichnet, dass** jedes der Kettenschwerter (02) eine Befestigungsplatte (07) besitzt, die in verschiedenen Positionen an der Verbindungsplatte (08) anbringbar ist, um die mehreren Kettenschwerter (02) zu einer Einheit zusammenzufügen.

7. Baggeranbaueinheit nach Anspruch 5 oder 6, **dadurch gekennzeichnet, dass** an der Verbindungsplatte (08) eine linke Seitenkonsole (09) und eine rechte Seitenkonsole (10) befestigt sind, wobei die Seitenkonsolen (09, 10) jeweils einen Antriebsschlitten (16) aufweisen, an denen Antriebsbaugruppen (14) befestigt sind, und wobei die Positionen der Antriebsschlitten (16) gegenüber den Seitenkonsolen (09, 10) jeweils über zwei hydraulische Spannzylinder (17) veränderbar sind, um die Kettenspannung der Fräsketten (04) einzustellen.

8. Baggeranbaueinheit nach einem der Ansprüche 1 bis 7, **dadurch gekennzeichnet, dass** die Fräsketten (04) jeweils eine Vielzahl an Fräsmeißeln (06) aufweisen.

9. Baggeranbaueinheit nach Anspruch 8, **dadurch gekennzeichnet, dass** die Fräsmeißel (06) in mindestens zwei Reihen auf den einzelnen Fräsketten (04) angeordnet sind.

10. Baggeranbaueinheit nach einem der Ansprüche 1 bis 9, **dadurch gekennzeichnet, dass** der mindestens eine Motor durch einen von dem Bagger versorgbaren Hydraulikmotor (13) oder durch einen Elektromotor gebildet ist.

11. Baggeranbaueinheit nach einem der Ansprüche 1 bis 10, **dadurch gekennzeichnet, dass** sie mindestens zwei der Motoren (13) umfasst, die eine gemeinsame Abtriebswelle aufweisen.

12. Baggeranbaueinheit nach einem der Ansprüche 1 bis 11, **dadurch gekennzeichnet, dass** die Fräsketten (04) jeweils eine Kettenspannung aufweisen, wobei die Baggeranbaueinheit eine Kettenspanneinreichung (16, 17) zur gemeinsamen Verstellung der Kettenspannungen der Fräsketten (04) umfasst.

13. Bodenbearbeitungsmaschine zum Einbringen eines Bindemittels in einen Boden, umfassend einen Bagger mit einem Auslegerarm sowie eine Baggeranbaueinheit gemäß einem der Ansprüche 1 bis 12, welche an einem distalen Ende des Auslegerarmes lösbar angebracht ist.
